# EUROPÄISCHE PATENTSCHRIFT

(11) **EP 0 058 633 B1**
(45) Veröffentlichungstag und Bekanntmachung des Hinweises auf die Patenterteilung: **27.12.1984**
(21) Anmeldenummer: 82810035.4
(22) Anmeldetag: 28.01.1982
(51) Int. Cl.: A47L 13/17, C11D 17/04

(54) **Komposition, enthaltend einen scheuernden Träger, für die Reinigung harter Oberflächen**
Composition containing an abrasive substrate for the cleaning of hard surfaces
Composition contenant un support abrasif pour le nettoyage de surfaces dures

(30) Priorität: 03.02.1981 CH 699/81
(43) Veröffentlichungstag der Anmeldung: 25.08.1982
(73) Patentinhaber: Airwick AG, 4002 Basel (CH)
(72) Erfinder: Denissenko, Serge, F-86440 Migné-Auxances (FR); Rossard, Jean-Claude, F-86440 Migné-Auxances (FR)
(74) Vertreter: Schirner, Rolf B.

## Beschreibung

Vorliegende Erfindung betrifft gebrauchsfertige Kompositionen, die zur Reinigung harter Oberflächen bestimmt sind und einen mit einer Reinigungsflüssigkeit imprägnierten, scheuernden Träger enthalten, der als gitterförmig eingeschnittenes und aufgeweitetes Blatt Papier vorliegt.

Es ist schon sehr lange bekannt, Glas, Porzellan, Keramik, Marmor, Metalle und sonstige harte Oberflächen unter Verwendung von Scheuerpulvern zu reinigen, doch erfordert deren Verwendung die Zugabe von Wasser und den Gebrauch eines Tuchs oder Schwamms. Ferner sind Flüssigkeiten bekannt, die die Reinigungsmittel in Lösung und die Scheuermittel in Suspension enthalten; diese Technik ist ausführlich in den US-A-2 164 810, 1 196 992, 2 275 049, 2 739 129, 2 892 795, 2 920 045, 3 281 367 und 3 681 122, der BE-A-737 033, den GB-A-1 303 810, 1 308 190 und 1 345 119, den CA-A-578 717, 635 321, 685 394 und 843 388 und den FR-A-1 548 948, 2 161 963, 2 256 952, 2 283 952, 2 349 648, 2 349 649, 2 356 719, 2 383 229 und 2 405 990 beschrieben.

Scheuerflüssigkeiten stellen einen echten Fortschritt dar, doch erfordert deren Anwendung immer noch ein Tuch oder einen Schwamm.

Es gibt Produkte, die aus einem mit einer waschaktiven Komposition wie Seife imprägnierten Scheuerkissen bestehen. Aus der FR-A-1 363 974 ist schliesslich ein mit einem Reinigungmittel imprägniertes Tuch für die Reinigung von Geschirr bekannt, welches aus mindestens zwei Papierschichten und einer Zwischenschicht aus einem Netz aus elastischem thermoplastischem Harz besteht, wobei diese Schichten miteinander verklebt sind. Diese Produkte benötigen beim Gebrauch Wasser und sind nicht für alle Anwendungen geeignet, da z.B. das Scheuerkissen Metalldraht enthält, der auf nichtmetallischen Oberflächen durch Verkratzen dauerhafte Schäden verursachen kann.

Es wurde nun gefunden, dass sich alle diese Nachteile durch Anwendung eines gebrauchsfertigen Produkts beheben lassen, das weder Wasser noch Tücher oder Schwämme erfordert, und bei dem keine Verkratzungsgefahr auf den gereinigten Oberflächen besteht. Ein solches Produkt stellt die als Erfindung beanspruchte Komposition zur Reinigung harter Oberflächen dar, enthaltend einen mit einer Reinigungsflüssigkeit imprägnierten scheuernden Träger, der in Form eines aufgeweiteten Papiers ausgebildet ist, welches als entlang parallelen Linien in geringem Abstand voneinander eingeschnittenes Blatt vorliegt, bei dem sich kurze Schnitte entlang einer Linie in kurzen Abständen jeweils wiederholen, die seitlich von Linie zu Linie versetzt sind, und welches durch Dehnen des Papiers senkrecht zu den Schnittlinien aufgeweitet ist.

Das Produkt liegt als mehr oder weniger durchsichtiges Gitter vor, dessen Aufbau je nach der Dicke und Art des Papiers, der Länge und dem Abstand der Schnitte sowie dem Linienabstand variiert. Dank der schrägen, von den die Maschen des Gitters umragenden Streifen angenommenen Gestalt besitzt ein solches mit einer Reinigungsflüssigkeit imprägniertes aufgeweitetes Papier je nach seiner Art und Dicke mehr oder weniger starke Scheuereigenschaften.

Zweckmässigerweise ist die seitliche Versetzung im wesentlichen der halben Summe der Länge eines Einschnitts und des zwei benachbarte Schnitte auf ein und derselben Linie trennenden Abstands gleich.

Die Reinigungsflüssigkeit wählt man unter wässrigen Detergentienlösungen und organischen Lösungsmitteln aus, welche gegebenenfalls ein unter Verdickungsmitteln, Farbstoffen, optischen Aufhellern, Alkalien, Antiseptika, Feuchthaltemitteln, Hydrophobiermitteln, Parfums und Antistatika ausgewähltes Hilfsmittel enthalten können.

Die Eigenschaften des Papiers sind nicht entscheidend.

Insbesondere kann das Papier aus chemisch und/ oder mechanisch hergestelltem Zellstoff bestehen, der Cellulosefasern aus Holz, Baumwolle, Esparto, Flachs, Stroh, Lumpen und/oder Altpapier enthält; es kann auch Woll-, Seiden-, Glas-, Gesteins- oder Polymermaterialfasern wie beispielsweise solchen auf Polyalkylen-, Polyalkadien-, Polystyrol-, Polyacrylester-, Polymethacrylester-, Polyester-, Polyurethan-, Polyamid-, Polyvinylalkanoat- und/oder Polyvinylhalogenidgrundlage bestehen oder solche enthalten; zur Abwandlung seiner Struktur (Dichte, Scheuereigenschaften, Durchlässigkeit und mechanische Festigkeit) kann es Füllstoffe enthalten, welche man beispielsweise unter Gummiharzen, Gelatinen, Harzen, Stärken, Pigmenten und unlöslichen Mineralpulvern wie Siliciumdioxyd, Metallsilikaten, Metallphosphaten, Metallcarbonaten, Bariumsulfat, Calciumsulfat, Titanoxyd, Kaolin, Kieselgur, Zinnoxyd, Perlit und Cristobalit auswählt.

Die Dicke des Papiers kann innerhalb mit dem Verwendungszweck verträglichen Grenzen schwanken, d.h. es lässt genügende Biegsamkeit zu und besitzt keine zu grosse Neigung zum Zerreissen; eine geeignete Dicke liegt zum Beispiel zwischen 5 und 50 Hundertstel Millimeter und besonders bevorzugt zwischen 8 und 30 Hundertstel Millimeter. Die Länge der Einschnitte beträgt vorzugsweise 1,5 bis 8 Millimeter und besonders bevorzugt 2,5 bis 5 Millimeter.

Die Abstand zwischen zwei benachbarten Schnitten auf ein und derselben Linie liegt vorzugsweise zwischen 1 und 4 Millimeter und besonders bevorzugt zwischen 2 und 3 Millimeter.

Der Abstand zwischen zwei benachbarten Schnittlinien beträgt vorzugsweise 0,5 bis 3 Millimeter und besonders bevorzugt 0,7 bis 1,5 Millimeter.

Die Abmessungen des Papierblatts sind nicht entscheidend und richten sich nach dem Verwendungszweck; zum Gebrauch im Haushalt und zur Reinigung kleiner Gegenstände kann man beispielsweise das Blatt auf Abmessungen zwischen 1 und 10 Quadratdezimeter zuschneiden, während zur technischen Verwendung das Blatt in grossen Abmessungen von Zehnervielfachen von Quadratdezimetern oder sogar in Form langer, gefalteter oder aufgerollter Streifen, die in einem zur Abgabe dienenden Kasten angeordnet sind, vorliegen.

Das entfaltete Papier kann in der Komposition entweder in der gedehnten oder in der ungedehnten Form vorliegen, wobei im letzteren Fall der Benutzer die Dehnung beim Gebrauch vornimmt.

Enthält die Reinigungsflüssigkeit Wasser, so ist dessen Ursprung im allgemeinen nicht von Bedeutung; dies kann Quellwasser, Regenwasser, Flusswasser oder enthärtetes, entsalztes oder destilliertes Wasser sein. Die Verwendung von Wasser mit geringem Calcium- und Magnesiumcarbonatgehalt ist im allgemeinen vorzuziehen.

Die erfindungsgemäss verwendbaren Tenside kann man unter sämtlichen bekannten anionen- aktiven, kationen-aktiven, amphoteren oder nicht-ionischen Tensiden auswählen. Dafür typische Tenside sind in «McCutcheon's Detergents and Emulsifiers 1969 Annual [McCutcheon's Tensid- und Emulgatorjahrbuch 1969]» beschrieben, wo diese Verbindungen nach ihrer chemischen Formel und ihrem Handelsnamen angeführt sind. Weitere geeignete Tenside sind in Surface Active Agents and Detergents [Tenside und DetergentienJ, Band 11, von Schwartz, Perry und Berch (Interscience Publishers, 1958) beschrieben.

Als Beispiele für geeignete anionen-aktive Tenside seien Seifen sowie sulfierte und sulfonierte synthetische Tenside genannt, insbesondere anionen-aktive Tenside mit ungefähr 8 bis 26 und vorzugsweise 10 bis 22 Kohlenstoffatomen pro Molekül. Seifen sind im allgemeinen die wasserlöslichen Alkali- oder Ammoniumseifen von Fettsäuren mit je 10 bis 18 Kohlenstoffatomen sowie deren Gemische.

Sulfierte und sulfonierte Tenside sind ebenfalls in der Technik bekannt und aus geeigneten sulfonierbaren organischen Materialien herstellbar (d.h., die eine «echte» Sulfonierung und/oder eine Sulfierung eingehen können).

Unter den sehr verschiedenen geeigneten Sulfaten und Sulfonaten verwendet man vorzugsweise aliphatische Sulfate und Sulfonate mit etwa 8 bis 22 Kohlenstoffatomen sowie alkylaromatische Sulfonate mit ungefähr 8 bis 22 und vorzugsweise 12 bis 18 Kohlenstoffatomen in der Alkylgruppe.

Die dabei in Betracht kommenden waschaktiven alkylaromatischen Sulfonate können eine einkernige oder mehrkernige Struktur aufweisen.

Insbesondere kann sich der aromatische Kern von Benzol, Toluol, Xylol, Phenol, Kresolen, Phenol- äthern, Naphthalin oder Phenanthrenderivaten ableiten. Die Alkylgruppe ist ähnlich variierbar. So können die Alkylgruppen beispielsweise eine lineare oder verzweigte Kette aufweisen (wobei lineare Ketten weitaus bevorzugt sind) und können beispielsweise Dodecyl-, Tridecyl-, Pentadecyl-, Octyl-, Nonyl-, Decyl- und Undecylreste sowie sich von Fettprodukten, aus gecracktem Paraffinwachs bestehenden Olefinen sowie Polymeren von niederen Monoolefinen ableitende gemischte Alkyle sein.

Die Anzahl am Kern vorhandener Sulfonsäuregruppen ist zwar nicht entscheidend, doch soll vorzugsweise nur eine dieser Gruppen vorhanden sein, um so weit wie möglich ein Gleichgewicht zwischen den hydrophilen und hydrophoben Teilen des Moleküls zu bewahren und wirksame Oberflächenaktivität zu erzielen.

Als besondere Beispiele für geeignete alkylaromatische Sulfonattenside seien ferner lineare Alkylbenzolsulfonate genannt, deren Alkylgruppe beispielsweise im Durchschnitt zwischen 10 und 18 und insbesondere 10 bis 15 Kohlenstoffatome enthält; darunter fallen Natrium-dodecylbenzolsulfonat, Natrium-tridecylbenzolsulfonat und Natrium-(höher)--alkylbenzolsulfonate, deren Alkyl 10 bis 15 Kohlenstoffatome, d.h. durchschnittlich 12,5 Kohlenstoffatome pro Molekül enthält.

Als weitere geeignete Tenside sind sulfierte oder sulfonierte oberflächenaktive aliphatische Verbindungen mit vorzugsweise 12 bis 22 Kohlenstoffatomen zu nennen. Dieser Definition entsprechen die mit höheren Fettsäuren unvollständig veresterten Schwefelsäureester von Polyalkoholen wie Kokosölmonoglycerid-monosulfat und Talgglycerid-monosulfat, reine oder gemischte langkettige Alkylsulfate wie Laurylsulfat und Cetylsulfat, hydroxysulfonierte Ester höherer Fettsäuren wie die Ester höherer Fettsäuren mit niedermolekularen Alkylolsulfonsäuren wie Fettsäureester-der Isäthionsäure, Sulfate von Fettsäureäthanolamiden der Aminoalkylsulfonsäuren wie das Laurylamid des Taurins, oder Olefinsulfonate und Paraffinsulfonate. Insbesondere verwendet man vorzugsweise sulfierte aliphatische Verbindungen, die mindestens ungefähr 8 Kohlenstoffatome enthalten, und insbesondere solche mit ungefähr 12 bis 18 oder 22 Kohlenstoffatomen pro Molekül. Ausserdem oder anstelle der oberflächenaktiven aliphatischen und aromatischen Sulfate und Sulfonate kann man ebenfalls die entsprechenden organischen Phosphate und Phosphonate einsetzen, falls die Gegenwart solcher Organophosphorverbindungen unter den staatlichen Vorschriften zugelassen ist.

Ferner kann man als kationen-aktive Tenside langkettige quartäre Alkylammoniumverbindungen wie quartäre Cetylammoniumsalze verwenden. Zu dieser Gruppe gehören Cetyltrimethylammoniumchlorid und Cetylpyridiniumchlorid. Dabei kommt auch Diäthylaminoäthyloleylamid in Betracht.

Zu den nicht-ionogenen Tensiden gehören zum Beispiel die Polyoxyäthylenäther von hydroxylierten alkylaromatischen Verbindungen (wie polyoxyäthylenierte Alkylphenle), Polyoxyäthylenäther langkettiger aliphatischer Alkohole, Polyoxyäthylenäther von hydrophoben Propylenoxydpolymeren sowie (höhere) Alkylaminoxyde wie Lauryldimethylaminoxyd und 3-Lauroylamido-propyldimethylaminoxyd.

Erfindungsgemäss sind auch amphotere Tenside verwendbar, zum Beispiel Salze (höherer) Alkyl-beta--aminopropionsäuren, das Natriumsalz des N-Lauryl--beta-alanins, mit höheren Alkylgruppen substituierte Betaine, Lauryldimethylammoniumessigsäure und Verbindungen vom Imidazolintyp wie das Dinatriumsalz des 1-(2-Hydroxyäthyl)-1-carboxymethyl--2-undecyl-4,5-dihydroimidazoliniumhydroxyds.

Die anionen-aktiven und kationen-aktiven Tenside werden allgemein in Form ihrer wasserlöslichen Salze eingesetzt. Was die synthetischen anionen- aktiven Verbindungen angeht, so sind die Alkalimetallsalze (z.B. Natrium- und Kaliumsalze) vorzuziehen, doch ist es gegebenenfalls möglich, andere Salze, beispielsweise Ammoniumsalze, (Nieder)-alkyl- aminsalze (d.h. Salze von Monoalkylaminen und Trialkylaminen mit 1 bis 4 Kohlenstoffatomen in der Alkylgruppe, wie Methylamin, Diisopropylamin und Tributylamin), Niederalkanolaminsalze (z.B. Salze des Äthanolamins, Diäthanolamins, Triäthanolamins und Isopropanolamins) und auch Salze von Erdalkalimetallen wie Calcium und Magnesium sowie ähnlichen Metallen zu verwenden. Die kationen-aktiven Tenside können ein Anion wie Chlorid, Sulfat oder Acetat enthalten. Bei Vorhandensein des Tensids liegt es in der Reinigungsflüssigkeit vorzugsweise zu einem Anteil zwischen 0,1 und 25 Gewichtsprozent vor. Das bzw. die organische(n) Lösungsmittel, falls mindestens eines davon in der Reinigungsflüssigkeit vorhanden ist, wird bzw. werden unter dem Fachmann für deren Lösungsvermögen bekannten, nicht-ätzenden organischen Flüssigkeiten ausgewählt. Solche Lösungsmittel sind insbesondere in «Solvents Guide Lösungsmittelführer» von MARSDEN & MANN beschrieben.

Diese gehören zu verschiedenen chemischen Klassen, worunter diejenigen der Alkohollösungsmittel, Ketonlösungsmittel, Äther, halogenhaltigen Lösungsmittel, Kohlenwasserstoffe und Carbonsäureester zur Durchführung der Erfindung bevorzugt werden.

Als alkoholische Lösungsmittel seien insbesondere die Alkanole, Cycloalkanole, Aralkanole und Alkandiole genannt, z.B. Methanol, Äthanol, Propanol, Isopropanol, Butanol, Isobutanol, sek.-Butanol, tert.-Butanol, Isopentanol, Cyclohexanol, Methylcyclohexanole, Benzylalkohol, Äthylenglykol, Propylenglykol, Butylenglykol und Propan-1,3-diol sowie deren Gemische.

Unter den Ketonlösungsmitteln sind insbesondere die Alkanone mit drei bis sechs Kohlenstoffatomen wie Aceton, Butanon, Pentanon-2, Pentanon-3, 2-Methylbutanon-3, Hexanon-2, Hexanon-3, 3-Methylpentanon-2, 4-Methylpentanon-2, 2-Methylpentanon-3 sowie Gemische dieser Ketone zu nennen; ein weiteres Ketonlösungsmittel ist Cyclohexanon.

Bei den Äthern seien insbesondere die Oxaalkane und deren hydroxylierte Derivate, gamma-Dioxaalkane und deren hydroxylierte Derivate, Bis-(gamma)-trioxaalkane mit bis zu zehn Kohlenstoffatomen und Gemische dieser Verbindungen genannt. Beispiele für Oxaalkane sind unter anderem Diäthyläther, Dipropylkäther, Diisopropyläther, Butyläther und Isobutyläther. Als hydroxylierte Oxaalkaneseien beispielsweise 2-Methoxyäthanol, 2-Äthoxyäthanol, 2-lsopropoxyäthanol, 2-Methoxypropanol, 2- Äthoxypropanol und 2-lsopropoxypropanol genannt. Beispiele für gamma-Dioxaalkane sind die Dimethyl-, Diäthyl-, Dipropyl- und Diisopropyläther des Äthylenglykols, Propylenglykols und Butylenglykols. Als Beispiele für hydroxylierte gamma-Dioxaalkane seien die Monomethyl-, -äthyl-, -propyl- und -isopropyläther des Diäthylenglykols und Dipropylenglykols genannt. Als Bis-(gamma)-trioxa- alkane sind zum Beispiel die Dimethyl-, Diäthyl-, Dipropyl- und Diisopropyläther des Diäthylenglykols und die Dimethyl- und Diäthyläther des Dipropylenglykols zu nennen.

Zu den halogenhaltigen Lösungsmitteln gehören insbesondere die Dichlor- bis Tetrachlorderivate des Methans, die Dichlor- bis Pentachlorderivate des Äthans und die Dichlor- bis Tetrachlorderivate des Äthylens, die Monochlor- bis Trichlorderivate des Cyclohexans oder Benzols sowie chlorfluorierte Derivate des Äthans. Als Beispiele für solche Lösungsmittel seien Methylenchlorid, 1,1-Dichloräthan, 1,2-Dichloräthan, 1,1-Dichloräthylen, 1,2-Dichloräthylen, 1,1,1-Trichloräthan, 1,1,2-Trichloräthan, Trichloräthylen, 1,1,2,2-Tetrachloräthan, Tetrachloräthylen, Pentachloräthan, Monochlorcyclohexan, 1,4-Dichlorcyclohexan, Monochlorbenzol, Trichlortrifluoräthan und Gemische dieser Verbindungen genannt. Bei den Kohlenwasserstoffen sind insbesondere cyclische, aliphatische oder alicyclische, gesättigte Kohlenwasserstoffe, aromatische oder alkylaromatische Kohlenwasserstoffe, Terpenkohlenwasserstoffe mit 10 Kohlenstoffatomen sowie Gemische dieser Kohlenwasserstoffe zu nennen. Die für sich oder im Gemisch mit den übrigen Kohlenwasserstoffen eingesetzten aromatischen und alkylaromatischen Verbindungen wählt man beispielsweise unter den folgenden aus: Toluol, Äthylbenzol, ortho-Xylol, meta-Xylol, para-Xylol, Isopropylbenzol, 1,3,5-Trimethylbenzol, Cymol, Pseudocumol, 1,4-Diisopropylbenzol, Tetralin, 1-Methyltetralin, 2-Methyltetralin und deren Gemische.

Die für sich oder im Gemisch mit den anderen Kohlenwasserstoffen verwendeten gesättigten Kohlenwasserstoffe wählt man beispielsweise unter den folgenden aus: 2-Methylheptan, Octan, Äthylcyclohexan. Nonan, Isopropylcyclohexan, Decan, Undecan, Dodecan, Decalin, 1,2-Dimethylcyclohexan, 1,3-Dimethylcyclohexan, 1,4-Dimethylcyclohexan, 2-Methyloctan, 2-Methylnonan und deren Gemischen. Ebenfalls sind die im Handel erhältlichen Gemische von aromatischen Kohlenwasserstoffen sowie deren Gemische mit gesättigten Kohlenwasserstoffen geeignet. Beispiele dafür sind die folgenden, wobei der Gehalt an aromatischen Kohlenwasserstoffen in Klammern angegeben ist: Panasol RX-5 (70%), RX-21 (99%), RX-22 (94%) und RX-34 (100%), Amsco LEP Solvent (18,5%), Amsco Mineral Spirit (17%), Amsco 140 Solvent (17%), Amsco 460 Solvent (18%), Laktame Esso (21,5%), Varsol 1 Esso (18%), Varsol 2 Esso (31,5%), Solvesso 100 (99%), Solvesso 150 (97%), Tolu-Sol 19 Shell (25%), Tolu-Sol 25 Shell (25%), Tolu-Sol 28 Shell (28%), Tolu-Sol 40 Shell (39%), Tolu-Sol 45 Shell (45%), Cyclo-Sol 43 Shell (99%), TS-28 R Shell (73%), TS-28 Shell (75%), Cyclo-Sol 53 Shell (99,5%), Cyclo-Sol 63 Shell (99,5%), Mineral Spirits Shell (28%), Mineral Sprits 110 Shell (27%), Nona-Sol 120 Shell (20%), White-spirit Shell (17%), White Sprit BP (18%), Dilutine M 5 Shell « 5%) Dilutine 21 Shell (17%), Tetrasol G Shell (< 5%), Sangajol B Shell (17%), Solnap BP (3%), Supersol BP (97%), Normalpetroleum BP (15%), Exsol D.45/ 100 Esso (1,2%), Exsol D.60/95 Esso (1,2%), Exsol D.70/100 Esso (1,2%), Exsol D.100/130 Esso (4%), Exsol D. 10/160 Esso (4%), Exsol D.145/190 Esso (6%), Varsol 145/195 Esso (17%), Spezialbenzin E Esso (9%) und Spezialbenzin F Esso (12,5%).

Die für sich oder im Gemisch mit den übrigen Kohlenwasserstoffen verwendeten Terpenkohlenwasserstoffe wählt man beispielsweise unter den folgenden aus: Pinen, Limonen, Dipenten, Terpinen, Terpinolen, Menthen, Myrcen, Sabinen, Ocimen, Phellandren und deren Gemische.

Unter den Carbonsäureestern seien insbesondere die für ihre Verwendung als Lösungsmittel bekannten genannt, die man unter den aus Alkanolen und Mono- oder Dicarbonsäuren, aus Aralkanolen und Alkansäuren oder aus Alkandiolen bzw. deren Mono- äthern und Mono- oder Dicarbonsäuren sowie Gemischen dieser Ester auswählt. Beispiele für solche Ester sind Äthyl-, Propyl-, Isopropyl-, Butyl- oder Amylformiat, Methyl-, Äthyl-, Propyl-, Isopropyl-, Butyl-, Isopropyl-, Amyl-, Isohexyl-, 2-Äthylbutyl-oder Isooctylacetat, Äthyl-, Isopropyl- oder Butylpropionat, Methyl-, Äthyl- oder Butylbutyrat, Methyl-, Äthyl-, Butyl- oder Amyllactat, Methyl-, Äthyl-, Propyl- oder Isopropylbenzoat, Diäthylcarbonat, Di- äthyloxalat, Dimethylsuccinat, Cyclohexylacetat, Methylcyclohexylacetate, Benzylacetat, Äthylenglykolcarbonat, Propylenglykolcarbonat, Äthylenglykoldiacetat, 2-Methoxyäthyl-, 2-Äthoxyäthyl-, 2-lsopropoxyäthyl-, 2-Butoxyäthyl-, 2-Methoxypropyl- oder 2-Äthoxypropylacetat sowie die Acetate des Diäthylenglykolmonomethyläthers, Diäthylenglykolmonoäthyläthers, Diäthylenglykolmonobutyläthers oder Dipropylenglykolmonomethyläthers.

Die gegebenenfalls in der Reinigungsflüssigkeit vorhandenen Verdickungsmittel wählt man unter all denen aus, die dem Fachmann bekannt sind, beispielsweise Methylcellulose, Hydroxyäthylcellulose, Carboxymethylcellulose, Polyvinylalkohol, Polyvinylpyrrolidon, Polycarboxylate, Stärke, Alginate, Carrageenate, Polysaccharide, Stärkemehle, Gelatine, Dextrin, natürliche oder synthetische Gummiharze sowie fettsaure Aluminium- oder Magnesiumsalze. Die gegebenenfalls in der Reinigungsflüssigkeit vorhandenen Alkalien wählt man unter Ammoniak und alkalisch reagierenden Salzen aus, wie Alkali-, Ammonium- oder aliphatischen Amincarbonaten, -boraten, -silicaten, -phosphaten und -polyphosphaten.

Die gegebenenfalls in der Reinigungsflüssigkeit vorhandenen Feuchthaltemittel sind Verbindungen, die Feuchtigkeit zurückhalten; man wählt diese beispielsweise unter Glycerin, Zuckern, hygroskopischen Salzen wie Calciumchlorid und monoacylierten Glycerinderivaten aus.

Die gegebenenfalls in der Reinigungsflüssigkeit vorhandenen Hydrophobiermittel sind filmbildende Verbindungen, die fähig sind, auf der behandelten Oberfläche in Form einer sehr dünnen Schicht zum Schutz dieser Oberfläche gegen atmosphärische Agentien wie Sauerstoff, Kohlendioxyd und Feuchtigkeit zu verbleiben. Man wählt diese beispielsweise unter natürlichen tierischen, pflanzlichen oder mineralischen Ölen und Fetten, Fettalkoholen, schwerflüchtigen Alkanonen, schwerflüchtigen Alkenonen, Polyalkylenglykolen, schwerflüchtigen Estern und Polysiloxanen aus. Als geeignete Fettalkohole seien beispielsweise Hexadecanol, Octadecanol und Octa- dec-9-enol genannt.

Als Beispiele für schwerflüchtige Alkanone sind Caprinon, Lauron, Myriston, Palmiton und Stearon zu nennen.

Als schwerflüchtige Alkenone seien beispielsweise Heneikosa-1,20-dien-11-on und Oleon genannt.

Als schwerflüchtige Ester wählt man beispielsweise solche aus den folgenden chemischen Klassen aus:
1) Aus Alkanolen und monocarboxylierten Kohlenwasserstoffen gebildete Monoester, z.B. Alkylacetate wie Hexadecyl- oder Octadecylacetat, Alkylbutyrate und -isobutyrate wie Dodecyl-, Tetradecyl-, Hexadecyl- oder Octadecylbutyrat und -isobutyrat, Alkylhexanoate, Alkyloctanoate, Alkyldecanoate, Alkyllaurate, -undecanoate, -undecenoate und -myristate, wie Hexyl-, Octyl-, Decyl- oder Dodecyllaurat, -undecanoat, -undecenoat und -myristat, Alkylpalmitate, -oleate und -stearate, wie Propyl-, Butyl-, Isobutyl-, Amyl-, Hexyl- oder Octylpalmitat, - oleat und -stearat, sowie Alkylbenzoate, -phenylacetate und -phenylpropionate, wie Hexyl-, Octyl-, Decyl- oder Dodecylbenzoat, -phenylacetat und -phenylpropionat.
2) Die aus Alkanolen und dicarboxylierten Kohlenwasserstoffn gebildeten Ester, zum Beispiel Dialkyladipate wie Dioctyladipat, Dinonyladipat, Didecyladipat und Didodecyladipat, Dialkylsebacinate wie Dibutylsebacinat, Dipentylsebacinat, Dioctylsebacinat und Didecylsebacinat, Dialkylazelainate wie Dioctylazelainat und Didecylazelainat, sowie Dialkylphthalate wie Dibutylphthalat, Dioctylphthalat, Didecylphthalat, Bis-(undecyl)-phthalat, Bis-(dodecyl)-phthalat, Bis-(tridecyl)-phthalat, Bis-(tetradecyl)-phthalat und Dicetylphthalat.
3) Die aus gegebenenfalls alkylsubstituierten Phenolen und dicarboxylierten Kohlenwasserstoffen gebildeten Diester, beispielsweise Diarylphthalate wie Diphenylphthalat und Dikresylphthalate.
4) Die aus gegebenenfalls alkylsubstituierten Cycloalkanolen und dicarboxylierten Kohlenwasserstoffen gebildeten Diester, beispielsweise Dicyclohexylphthalat, Bis-(methylcyclohexyl)-phthalate, Bis-(trimethylcyclohexyl)-phthalate und Bis-(tetra- methylcyclohexyl)-phthalate.
5) Die aus Phenylalkanolen und dicarboxylierten Kohlenwasserstoffen gebildeten Diester, zum Beispiel Dibenzylsebacinat, Dibenzylazelainat und Bis-(phenylpropyl)-sebacinate.
6) Aus Alkandiolen und monocarboxylierten Kohlenwasserstoffen gebildete Diester, beispielsweise 2,2,4-Trimethylpentan-1,3-diol-diisobutyrat.
7) Die aus gegebenenfalls alkylsubstituierten Phenolen und Phosphorsäure gebildeten Triester, z.B. Triphenylphosphat, Tris-(4-tert.-butylphenyl)--phosphat und Trikresylphosphate.
8) Die aus Alkanolen und Phosphorsäure gebildeten Triester, beispielsweise Trioctylphosphat, Tridecylphosphat und Tridodecylphosphat.

Die Eigenschaften der Hydrophobiermittel lassen sich zweckmässig durch Zusatz eines polymeren Harzes verändern, das man beispielsweise unter Polyalkylenen, Polyestern, Polyacrylaten, Polyvinylhalogeniden, Polyvinylalkanoaten und oxydierten mikrokristallinen Wachsen auswählt.

Die erfindungsgemässen Kompositionen können in irgendeiner Packung verpackt vorliegen, die eine Verschlechterung der Kompositionen verhindern kann; insbesondere müssen die Packungen fähig sein, die flüchtigen Bestandteile der Reinigungsflüssigkeit auf dem Papierblatt zurückzuhalten.

Zweckmässige Materialien für diese Packung sind beispielsweise Metalle wie Weissblech oder Aluminium sowie Kunststoffe, die von der Reinigungsflüssigkeit nicht angegriffen werden, wie Polyäthylen hoher Dichte und Polyamide.

Wenn die Abmessungen des Papierblatts klein sind und die Blätter einzeln verpackt werden sollen, ist es vorteilhaft, ein Material aus einem laminierten Vielschichtaufbau zu verwenden, der auf mindestens einer Seite heisssiegelbarund als Verbund bekannt ist.

Solche Materialien sind insbesondere in den französischen Patentschriften 1 568 983 und 1 580 871 beschrieben und enthalten in verschiedener Reihenfolge Schichten, die man unter Papier, Aluminium, Polyäthylen, Polyamiden, Polyestern, ionomeren Harzen, Schmelzharzen, Polyvinylidenchlorid und orientiertem Polypropylen auswählt.

Will man eine grosse Anzahl Blätter in einer Packung unterbringen, so kann man die Blätter so anordnen, dass bei Entnahme eines Blatts das nächste Blatt durch eine Öffnung in der Packung herauskommt. Solche Ausgabepackungen sind insbesondere in den U.S. Patentschriften 3 780 908, 3 994 417 und 4 138 034 beschrieben.

Wenn das Papierblatt sehr lang ist, kann man es aufgerollt in einer Packung mit einer Abgabeöffnung anordnen, wie insbesondere in den U.S. Patentschriften 3 973 695 und 3 994 417, der französischen Patentschrift 2 224 110 und den britischen Patentschriften 1 305 928 und 1 419 167 beschrieben, oder es kann in Zickzackfaltung in einer ebenfalls eine Ausgabeöffnung aufweisenden Pakkung angeordnet werden, wie in den U.S. Patentschriften 3 973 695, 3 982 659, 4 002 264 und 4 017 002, der französischen Patentschrift 2 273 503 und den britischen Patentschriften 1 382 183 und 1 419 167.

## Patentansprüche

1. Gebrauchsfertige Komposition zur Reinigung harter Oberflächen, enthaltend einen mit einer Reinigungsflüssigkeit imprägnierten scheuernden Träger, gekennzeichnet durch ein aufgeweitetes Papier als Träger, welches als entlang parallelen Linien in geringem Abstand voneinander eingeschnittenes Blatt vorliegt, bei dem sich kurze Schnitte entlang einer Linie in kurzen Abständen jeweils wiederholen, die seitlich von Linie zu Linie versetzt sind, und welches durch Dehnen des Papiers senkrecht zu den Schnittlinien aufgeweitet ist.

2. Komposition nach Anspruch 1, dadurch gekennzeichnet, dass die seitliche Versetzung im wesentlichen der halben Summe der Länge eines Einschnitts und des zwei benachbarte Schnitte auf ein und derselben Linie trennenden Abstands gleich ist.

3. Komposition nach Anspruch 1, dadurch gekennzeichnet, dass die Reinigungsflüssigkeit unter wässrigen Detergentienlösungen und organischen Lösungsmitteln ausgewählt ist, welche gegebenenfalls ein unter Verdickungsmitteln, Farbstoffen, optischen Aufhellern, Alkalien, Antiseptika, Feuchthaltemitteln, Hydrophobiermitteln, Parfums und Antistatika ausgewähltes Hilfsmittel enthalten.

4. Komposition nach Anspruch 1, dadurch gekennzeichnet, dass das Papier aus Cellulosefasern und/oder Woll-, Seiden-, Glas-, Gesteins- oder synthetischen Polymermaterialfasern besteht.

5. Komposition nach Anspruch 1, dadurch gekennzeichnet, dass das Papier einen unter Gummiharzen, Gelatinen, Harzen, Stärken, Pigmenten und Pulver mineralischer Herkunft ausgewählten Füllstoff, enthält.

6. Komposition nach Anspruch 1, dadurch gekennzeichnet, dass das Papier eine Dicke zwischen 5 und 50 Hundertstel Millimeter aufweist.

7. Komposition nach Anspruch 1 und 2, dadurch gekennzeichnet, dass die Einschnitte eine Länge zwischen 1,5 und 8 Millimeter aufweisen und der zwei benachbarte Schnitte auf derselben Linie trennende Abstand 1 bis 4 Millimeter beträgt.

8. Komposition nach Anspruch 1 und 2 oder 7, dadurch gekennzeichnet, dass der die Linien der Einschnitte voneinander trennende Abstand zwischen 0,5 und 3 Millimeter liegt.

9. Komposition nach Anspruch 3, dadurch gekennzeichnet, dass die Reinigungsflüssigkeit ein unter bekannten anionenaktiven, kationen-aktiven, amphoteren oder nicht-ionischen Tensiden ausgewähltes Detergens ist.

10. Komposition nach Anspruch 3, dadurch gekennzeichnet, dass die Reinigungsflüssigkeit ein unter nicht-ätzenden, zu den Klassen Alkohollösungsmittel, Ketonlösungsmittel, Äther, halogenhaltige Lösungsmittel, Kohlenwasserstoffe und Carbonsäureester gehörenden organischen Flüssigkeiten ausgewähltes Lösungsmittel enthält.

11. Komposition nach Anspruch 3, dadurch gekennzeichnet, dass sie Wasser, mindestens ein Tensid und mindestens eine organische Flüssigkeit mit Lösungsvermögen enthält.

## Claims

1. A ready-for use composition for cleaning hard surfaces and containing a scouring base impregnated with a cleaning liquid, characterised by an expanded paper as scouring base which is in the form of a sheet of paper cut along parallel lines, close to one another, by means of short cuts repeated along each line and closely spaced, with lateral staggering of the cuts from one line to the next, and which is expanded by a stretching of the paper at right angles to the cut lines.

2. A composition according to claim 1, characterised in that the lateral staggering is substantially equal to half the sum obtained by adding the length of a cut and the space separating two adjacent cuts on one and the same line.

3. A composition according to claim 1, characterised in that the cleaning liquid is selcted from the group comprising aqueous detergent solutions and organic solvents, which, if required, contain an auxiliary chosen from the group comprising: thickeners, colorants, optical brighteners, alkalies, antiseptics, humectants, water repellents, perfumes and antistatic agents.

4. A composition according to claim 1, characterised in that the expanded paper consists of cellulose fibres and/or fibres of wool, silk, glass, mineral or synthetic polymeric material.

5. A composition according to claim 1, characterised in that the expanded paper contains a filler chosen from the group comprising gums, gelatins, resins, starches, pigments and powders of mineral origin.

6. A composition according to claim 1, characterised in that the expanded paper has a thickness of between 5 and 50 hundredths of a millimetre.

7. A composition according to claims 1 and 2, characterised in that the cuts have a length of between 1.5 and 8 millimetres, and the space separating two adjacent cuts on one and the same line is between 1 and 4 millimetres.

8. A composition according to any one of claims 1 and 2 or 7, characterised in that the space separating the lines of cuts from one another is between 0.5 and 3 millimetres.

9. A composition according to claim 3, characterised in that the cleaning liquid is a detergent selected from the group comprising known anionic, cationic, amphoteric or nonionic surfactants.

10. A composition according to claim 3, characterised in that the cleaning liquid contains a solvent selected from the group comprising non-caustic organic liquids belonging to the classes of alcoholic solvents, ketonic solvents, ethers, halogen-containing solvents, hydrocarbons and carboxylic acid esters.

11. A composition according to claim 3, characterised in that it contains at least one surfactant and at least one organic liquid having dissolving power.

## Revendications

1. Composition prête à l'emploi pour nettoyer des surfaces dures, qui contient un support abrasif imprégné d'un liquide nettoyant, caractérisée par le fait qu'un support en papier étiré se présente comme une feuille portant des entailles, le long de lignes parallèles, à faible distance les unes des autres, de courtes entailles se succédant, le long d'une ligne, à faibles intervalles, ces entailles étant décalées latéralement de ligne à ligne, et lequel est étiré par l'allongement du papier perpendiculairement aux lignes d'entaille.

2. Composition selon la revendication 1, caractérisée en ce que le déplacement latéral représente essentiellement la moitié de la somme de la longueur d'une entaille et de l'écart qui sépare deux entailles voisines sur une même ligne.

3. Composition selon la revendication 1, caractérisée en ce que le liquide nettoyant est choisi parmi les solutions aqueuses de détergents et les solvants organiques qui peuvent contenir le cas échéant un adjuvant choisi parmi les agents épaississants, les colorants, les azurants optiques, les alcalis, les antiseptiques, les agents humidifiants, les agents hydro- phobants, les parfums et les produits antistatiques.

4. Composition selon la revendication 1, caractérisée en ce que le papier est constitué de fibres de cellulose et/ou de fibres de laine, de soie, de verre, de roche ou de fibres de polymère.

5. Composition selon la revendication 1, caractérisée en ce que le papier contient une charge choisie parmi les gommes-résines, les gélatines, les résines, les amidons, les pigments et les poudres d'origine minérale.

6. Composition selon la revendication 1, caractérisée en ce que le papier a une épaisseur comprise entre 5 et 50 centièmes de millimètre.

7. Composition selon la revendication 1 et 2, caractérisée en ce que les entailles ont une longueur comprise entre 1,5 et 8 millimètres et que l'écart entre deux entailles voisines sur la même ligne est de 1 à 4 millimètres.

8. Composition selon la revendication 1 et 2 ou 7, caractérisée en ce que l'écart qui sépare les lignes portant les entailles se situe entre 0,5 et 3 millimètres.

9. Composition selon la revendication 3, caractérisée en ce que le liquide nettoyant est un détergent choisi parmi les tensio-actifs connus anioniques, cationiques, amphotères ou non-ioniques.

10. Composition selon la revendication 3, caractérisée en ce que le liquide nettoyant contient un solvant organique non-corrosif choisi parmi les solvants alcooliques, les solvants cétoniques, les éthers, les solvants halogénés, les hydrocarbures et les esters d'acides carboxylique.

11. Composition selon la revendication 3, caractérisée en ce qu'elle contient de l'eau, au moins un tensioactif et au moins un liquide organique à pouvoir dissolvant.
